# EUROPÄISCHE PATENTSCHRIFT

(11) **EP 2 420 903 B1**
(45) Veröffentlichungstag und Bekanntmachung des Hinweises auf die Patenterteilung: **16.10.2013**
(21) Anmeldenummer: 11405302.8
(22) Anmeldetag: 16.08.2011
(51) Int. Cl.: G04G 9/04

(54) **Elektronische Uhr mit optoelektronischen Anzeigeelementen**
Electronic watch with optoelectronic display elements
Montre électronique comprenant des éléments d'affichage opto-électroniques.

(30) Priorität: 20.08.2010 CH 13332010
(43) Veröffentlichungstag der Anmeldung: 22.02.2012
(73) Patentinhaber: Ofner, Markus, 8404 Winterthur (CH)
(72) Erfinder: Ofner, Markus, 8404 Winterhur (CH)
(74) Vertreter: Frei Patent Attorneys

(56) Entgegenhaltungen:
- EP-A1- 2 149 074
- FR-A1- 2 838 838
- US-A- 5 694 376
- US-A1- 2006 262 654

## Beschreibung

Die Erfindung betrifft eine elektronische Uhr mit einer Anzeigeeinrichtung, enthaltend zwölf optoelektronische Anzeigeeinheiten, wobei jede Anzeigeeinheit Leuchtmittel zur Ausbildung einer gegenüber den anderen Anzeigeeinheiten optisch abgrenzbaren Lichtquelle enthält, und die Leuchtmittel in Abständen um einen zentralen Punkt an Stellen entsprechend zwölf Stundenmarken angeordnet sind, zum Darstellen der Stunden und Minuten, und ferner enthaltend einen Mikroprozessor mit einer elektronischen Steuerungseinrichtung zur Ansteuerung der einzelnen Anzeigeeinheiten. Ferner betrifft die Erfindung ein Verfahren zur Zeitanzeige bei einer elektronischen Uhr.

### STAND DER TECHNIK

Elektronische Uhren mit optoelektronischen Anzeigeelementen, welche die Uhrzeit ähnlich einer Analoguhr über auf einem Kreis dargestellten Zeitmarker für Stunden und Minuten darstellen, sind aus dem Stand der Technik an und für sich bekannt. Optoelektronische Anzeigeelemente umfassen all jene optischen Anzeigemittel, bei welchen die Umwandlung elektrischer Energie in sichtbares Licht zur Zeitanzeige auf Basis der elektronischen Halbleitertechnik erfolgt.

Die DE 2 402 596 schlägt beispielsweise vor, zwei Ringe von Licht aussendenden Zellen mit je 60 solcher Zellen in jedem Ring zur Anzeige der Stunden und Minuten zu verwenden. Dabei dient der innere Ring zur Anzeige der Minuten und der äussere Ring zusätzlich zur Anzeige der Stunden. Die hohe Anzahl solcher Zellen lässt die Anzeigeeinrichtung reichlich überladen erscheinen. Ferner werden durch eine derart hohe Anzahl von Zellen andere Darstellungsweisen der Zeit ausserhalb der konventionellen Zifferblatt-Anzeige erheblich eingeschränkt.

Die US 3, 145 526 schlägt ebenfalls vor, zwei Ringe von Licht aussendenden Dioden mit je zwölf Dioden in jedem Ring zu verwenden. Dabei dient der innere Ring zur Anzeige der Stunden und der äussere Ring zur Anzeige der Minuten in 5-Minuten-Intervallen. Die Gesamtzahl der Anzeigeelemente beträgt somit nur noch 24, was natürlich erheblich weniger ist als die zuvor beschriebenen Ringe mit jeweils 60 Zellen. Die Darstellung der Uhrzeit ist jedoch recht statisch und daher optisch wenig ansprechend.

Die US 3 841 082 schlägt vor, vier binär codierte Anzeigeelemente für die Stunden, vier binär codierte Anzeigeelemente für die 5-Minuten-Intervalle und vier Anzeigeelemente für die 1-Minuten-Intervalle zu verwenden. Dadurch wird die Gesamtzahl der Anzeigelemente auf zwölf herabgesetzt. Der Benutzer muss jedoch die binär verschlüsselte Anzeige in Stunden und 5-Minuten-Intervalle übersetzen, was natürlich die Verständlichkeit zumindest erschwert.

Die CH 613 599 wiederum beschreibt eine Uhr mit einer Analog-Anzeigeeinrichtung mit zwölf optoelektronischen Anzeigeelementen. Die Stunde wird angezeigt, indem jeweils eines der Anzeigeelemente zur Anzeige der Stunde veranlasst wird, eine optische Ausstrahlung vorbestimmter Art zu erzeugen. Die Minute wird angezeigt, indem jeweils eines der Anzeigeelemente durch Auswahl- und Modulationsmittel veranlasst wird, eine in einer von fünf verschiedenen Weise intensitätsmodulierte optische Ausstrahlung zu erzeugen. Die Stellung dieses letztgenannten Anzeigeelementes zeigt die Minutenzahl grob, in Fünfminutenintervallen an, und die Modulationsweise zeigt die einzelnen Minuten im jeweiligen Fünfminuten-Intervall an. Auf diese Weise wird eine Analoganzeige mit nur zwölf Anzeigeelementen erzeugt. Die Darstellung der Minuten-Intervalle ist jedoch optisch nicht besonders ansprechend, da zur Darstellung der Stunden und Minuten jeweils maximal zwei Anzeigeelementen aktiv sind, während die verbleibenden elf Anzeigeelemente passiv bleiben.

Die US 2006/0262654 A1 beschreibt eine Uhr mit zwölf, gleichmässig in einem Kreis angeordneten und voneinander beabstandeten optischen Anzeigeeinheiten. Jede optische Anzeigeeinheit ist einer vollen Stunde zugeordnet. Jede optische Anzeige enthält jeweils drei LED-Anzeigen in den Farben rot, grün und blau. Die vollen Stunden werden mittels den zwölf optischen Anzeigeeinheiten in rot, die Minuten in grün und die Sekunden in blau angezeigt.

Die FR 2 838 838 A1beschreibt eine Uhr mit LED-Anzeigen zum Anzeigen der Zeit. Zur Anzeige der Stunden und Minuten können die LED-Anzeigen verschiedene Farben annehmen.

Die US 5 694 376 A und EP 2 149 074 A1 beschreiben eine Uhr mit einer Vielzahl von in einem Kreis angeordneten LED-Anzeigen zum Anzeigen der Uhrzeit.

### DARSTELLUNG DER ERFINDUNG

Es ist deshalb Aufgabe der Erfindung, eine elektronische Uhr sowie ein Verfahren zum Betreiben einer elektronischen Uhr der eingangs genannten Art vorzuschlagen, welche mit lediglich zwölf Anzeigeeinheiten auskommt und trotzdem in der Lage ist, die Zeit optisch ansprechend und leicht einprägsam darzustellen. Die erfindungsgemässe Uhr soll nicht nur die Zeit auf vorgenannte Weise darzustellen im Stande sein, sondern soll durch das erfindungsgemässe Verfahren zur Zeitanzeige auch in der Lage sein, die Aufmerksamkeit des Publikums auf sich zu ziehen.

Die Aufgabe wird durch die Merkmale der unabhängigen Ansprüche 1 und 11 gelöst. Die abhängigen Ansprüche stellen bevorzugte Weiterbildungen der Erfindung dar. Merkmale der Verfahrensansprüche sind sinngemäss mit den Vorrichtungsansprüchen kombinierbar und umgekehrt.

Die Leuchtmittel der zwölf Anzeigeeinheiten, welche die Lichtquellen ausbilden, sind zweckmässig um einen zentralen Punkt angeordnet und bilden eine in sich geschlossene geometrische Anordnung. Die Leuchtmittel können z. B. in der Form eines Kreises, eines Ovals, oder einer beliebigen polygonalen Struktur, wie Rechteck, Quadrat, Sechseck oder Achteck um diesen zentralen Punkt angeordnet sein. Die geometrische Anordnung bildet bevorzugt eine oder mehrere Symmetrieachsen aus, welche vorteilhaft durch diesen zentralen Punkt führen. Die Lichtquelle ist z. B. punktförmig.

Die Anzeigeeinheiten bzw. deren Leuchtmittel sind derart ausgelegt, dass diese Licht in mindestens zwei unterschiedlichen Farben und/oder Intensitäten auszusenden im Stande sind, wobei die entsprechende Farbe bzw. Intensität über die Steuerungseinrichtung geschaltet wird. Die Leuchtmittel umfassen bevorzugt jeweils eine oder mehrere Leuchtdioden (LED).

Unter LED (Light Emitting Diode) auch Leuchtdiode oder Lumineszenz-Diode genannt, ist ein elektronisches Halbleiter-Bauelement zu verstehen. Fließt durch die Diode Strom in Durchlassrichtung, so strahlt sie Licht, mit einer vom Halbleitermaterial und der Dotierung abhängigen Wellenlänge ab.

So können die Leuchtmittel jeweils mehrere, verschiedenfarbiges Licht emittierende Leuchtdioden umfassen, wobei über die Steuerungseinheit, je nach der zu erzeugenden Farbe, die entsprechende LED oder LED's geschaltet werden. Die LED's eines Leuchtmittels sind hierzu bevorzugt räumlich nahe beieinander in einem Bauteil integriert. Die Leuchtmittel umfassen besonders bevorzugt jeweils RGB-LED's der bekannten Ausführung. Es sind jedoch auch Bi- oder Tricolor LED's möglich. Unter die Bezeichnung "farbig" im Zusammenhang mit dem durch die Anzeigeeinheiten erzeugten Licht soll definitionsgemäss auch weisses Licht fallen.

Die Steuerungseinrichtung enthält entsprechende Steuerungsmittel, über welche die Lichtemission der Anzeigeeinheiten gesteuert bzw. geschaltet wird. Über die Steuerungseinrichtung lassen sich dabei folgende Parameter der Lichtemission steuern:
i. Dauer der Lichtemission (z. B. konstant, in einer bestimmten Frequenz, impulsartig)
ii. Farbe des Lichtes (z. B. grün, blau, rot, weiss)
iii. Intensität der Lichtemission (z. B. in Abhängigkeit vom Umgebungslicht oder des Anzeigemodus)

Ferner lassen sich über die Steuerungseinrichtung die Leuchtmittel der einzelnen Anzeigeeinheiten wie weiter unten aufgeführt, miteinander koordiniert steuern bzw. schalten.

Die Steuerungseinrichtung enthält entsprechende Steuerungsmittel zum Anzeigen der Stunden und Minuten. Die Steuerungsmittel können Hardware- und/oder Softwarekomponenten umfassen. Die Steuerungseinrichtung enthält Steuerungsmittel zur Anzeige der Stunden, zur Anzeige von 5-Minuten-Intervallen und zur Anzeige der zwischen den 5-Minuten-Intervallen liegenden Minuten. Bei diesen Minuten handelt es sich in der der Regel um die bereits verstrichenen Minuten. Es können jedoch andererseits auch die bis zum nächsten 5-Minuten-Intervall noch verbleibenden Minuten angezeigt werden. Die Anzeige der Stunden, der 5-Minuten-Intervalle und der einzelnen Minuten kann durch erste, zweite und dritte Steuerungsmittel erfolgen.

Die Steuerungsmittel sind dazu ausgelegt, die Stunden an der entsprechenden Anzeigeeinheit, welche aufgrund ihrer Position in der Anordnung der aktuellen Stunde entspricht, durch kontinuierliches oder zyklisches Aussenden von Licht in einer ersten Farbe und/oder Intensität darzustellen. Diese Farbe kann z. B. rot sein. Zyklische Emission von Licht bedeutet eine zeitlich begrenzte Lichtemission, welche fallweise wiederholt wird, z. B. in einer bestimmten Frequenz. Dies kann z. B in Form eines Blinkens sein.

Ferner sind die Steuerungsmittel dazu ausgelegt, die 5-Minuten-Intervalle an der entsprechenden Anzeigeeinheit, welche aufgrund ihrer Position in der Anordnung dem aktuellen 5-Minuten-Intervall entspricht, durch kontinuierliche oder zyklische Lichtemission in einer zweiten Farbe und/oder Intensität darzustellen.

Im weiteren sind die Steuerungsmittel dazu ausgelegt, die aktuelle Anzahl Minuten zwischen zwei 5-Minuten-Intervallen, seien es die bereits verstrichenen oder die bis zum nächsten 5-Minuten-Intervall noch verbleibenden Minuten, durch zyklische Lichtemissionen durch eine oder mehrere und bevorzugt sämtliche, von der das jeweilige 5-Minuten-Intervall anzeigenden Anzeigeeinheit verschiedenen Anzeigeeinheiten anzuzeigen. Ein vollständiger Anzeigezyklus entspricht dabei jeweils der Anzeige einer einzelnen Minute. Entsprechend ist die Anzahl von Anzeigezyklen in Folge gleich der Anzahl verstrichener oder verbleibender Minuten zwischen zwei 5-Minuten-Intervallen. Die Anzeige der einzelnen Minuten erfolgt vorzugsweise in derselben Farbe und/oder Intensität wie die 5-Minuten-Intervall-Anzeige. Im Gegensatz zum Stand der Technik werden die nicht in die Anzeige der aktuellen Stunde und des aktuellen 5-Minuten-Intervalls involvierten Anzeigeeinheiten in vorliegender Erfindung zur Anzeige der einzelnen zeitaktuellen Minuten zwischen den 5-Minuten-Intervallen eingesetzt.

Die Minutenanzeige, d.h. ein Minuten-Anzeigezyklus, kann durch unterschiedliche Anzeige-Modi realisiert werden. Gemäss einem besonders bevorzugten Anzeige-Modus werden die einzelnen Minuten durch eine, vom angezeigten 5-Minuten-Intervall ausgehende, im Uhrzeiger- oder Gegenuhrzeigersinn umlaufende Lichtabfolge erzeugt, welche mit Erreichen des Startpunktes, nämlich des angezeigten 5-Minuten-Intervalls, einen Anzeigezyklus abschliesst. Wenn in diesem Zusammenhang von Lichtabfolge und Lichtemission die Sprache ist, so ist darunter die Lichtemission in einer bestimmten Farbe und/oder Intensität, nämlich der Anzeigefarbe bzw. Lichtintensität für die Minuten, zu verstehen. Die Lichtabfolge kann z.B. in Form eines umlaufenden Lichtpunktes sein mit Start und Ziel beim angezeigten 5-Minuten-Intervall. In diesem Fall werden die Anzeigeeinheiten miteinander synchronisiert gesteuert, indem ausgehend von der das 5-Minuten-Intervall anzeigenden Anzeigeeinheit die Leuchtmittel der nächstfolgenden Anzeigeeinheit zur Lichtemission in einer bestimmten Farbe und/oder Intensität angeregt werden, während die Lichtemission der vorangehenden Anzeigeeinheit in dieser bestimmten Farbe und/oder Intensität unmittelbar oder zeitlich verzögert nach Anregung der Leuchtmittel der nachfolgenden Anzeigeeinheit wieder eingestellt wird. Wird die Lichtemission der vorangehenden Anzeigeeinheit in dieser bestimmten Farbe und/oder Lichtintensität jeweils umgehend eingestellt, so erscheint die Lichtabfolge als umlaufender Punkt. Wird die Lichtemission der vorangehenden Anzeigeeinheit(en) zeitlich verzögert nach Anregung der Leuchtmittel der nachfolgenden Anzeigeeinheit eingestellt, so wird in Abhängigkeit von der zeitlichen Verzögerung ein umlaufendes Lichtband von bestimmter Länge erzeugt. Es kann auch vorgesehen sein, dass die vorangehenden Anzeigeeinheiten bis zum Abschluss des Anzeigezyklus weiterhin Licht in dieser bestimmten Farbe und/oder Intensität emittieren und erst nach Abschluss des Anzeigezyklus gemeinsam oder sequentiell die Ausstrahlung von Licht in dieser Farbe und/oder Intensität einstellen. Es kann auch vorgesehen sein, dass eine Anzeigeeinheit nach der anderen in der gleichen Reihenfolge, in welcher diese zum Ausstrahlung des Lichtes in dieser bestimmten Farbe und/oder Intensität angeregt worden sind, oder in umgekehrter Reihenfolge, die Ausstrahlung von Licht in dieser bestimmten Farbe und/oder Intensität einstellt. Variationen und Abwandlungen der beschriebenen Anzeige-Modi sind ebenfalls denkbar. Den Anzeige-Modi ist jedoch gemeinsam dass eine umlaufende Lichtabfolge erzeugt wird.

Zur Anzeige einer Minute wird nun ein Anzeigezyklus, zur Anzeige von zwei Minuten deren zwei, zur Anzeige von drei Minuten deren drei und zur Anzeige von vier Minuten deren vier Anzeigezyklen nacheinander in Folge abgespielt.

Die Darstellung der Anzeigezyklen für die Minuten, der 5-Minuten-Intervalle und der Stunden kann also einerseits durch unterschiedliche Farben und andererseits aber auch ausschliesslich durch unterschiedliche Lichtintensitäten erfolgen. Ferner ist auch eine Kombination zwischen unterschiedlichen Farben und Lichtintensitäten möglich.

Zwischen den einzelnen Anzeigezyklen ist bevorzugt eine Pause von der zeitlichen Länge T1 vorgesehen, während welcher kein Anzeigezyklus abgespielt wird. Auf diese Weise sind die Anzeigezyklen für den Betrachter als einzelne in sich abgeschlossene Anzeigezyklen wahrnehmbar. Die Anzeige der 5-Minuten-Intervalls ist jedoch während der Pause T1 bevorzugt aktiv, so dass sichergestellt wird, dass neben der Anzeige der Stunden und der einzelnen Minuten auch die 5-Minuten-Intervalle deutlich wahrnehmbar angezeigt werden. Die Wiederholung des Anzeigezyklus zur Anzeige der aktuellen Anzahl Minuten zwischen den 5-Minuten-Intervallen wird als Anzeigezyklus-Abfolge bezeichnet. Innerhalb einer Minute, für welche dieselbe Anzeigezyklus-Abfolge gilt, können mehrere solcher Anzeigezyklus-Abfolgen wiedergegeben werden.

Zwischen den einzelnen Anzeigezyklus-Abfolgen ist bevorzugt eine Pause von der zeitlichen Länge T2 vorgesehen, während welcher keine Anzeigezyklus-Abfolge abgespielt wird. Während dieser Zeit ist die Anzeige des 5-Minuten-Intervalls bevorzugt aktiv, so dass auf diese Weise sichergestellt wird, dass neben der Anzeige der Stunden und der einzelnen Minuten auch die 5-Minuten-Intervalle deutlich wahrnehmbar angezeigt werden. Die Pause T2 ist bevorzugt länger als die optionale Pause T1 bzw. dauert so lange, dass der Betrachter eine Anzeigezyklus-Abfolge als einzelne Einheit wahrnimmt und von einzelnen sequentiell folgenden Anzeigezyklen innerhalb einer Anzeigezyklus-Abfolge unterscheiden kann. Für eine Anzeigezyklus-Abfolge inkl. Pausen T1 und T2 kann z. B. ein Zeitintervall von 1 bis 10 Sekunden, vorzugsweise 2 bis 6 Sekunden und insbesondere von 3 bis 5 Sekunden vorgesehen sein. Einer Anzeigezyklus-Abfolge kann unabhängig von der Anzahl der anzuzeigenden Minuten immer das gleiche Zeitintervall S1 von z. B. 4 Sekunden zugeteilt sein. Nach Ablauf der genannten Abfolge wird bis zum Ablauf dieses Zeitintervalls S1 die Pause T2 eingelegt, bevor die nächste Abfolge beginnt. Dies bedeutet, dass die Pausen T2 bei der Anzeige von einer Minute länger sind als bei der Anzeige von vier Minuten. Innerhalb einer Minute, also bis zum nächsten Minutenwechsel, können mehrere solcher Abfolgen abgespielt werden und zwar so lange wie die Zeit von 60 Sekunden bis zum Minutenwechsel ausreicht. Es kann jedoch auch vorgesehen sein, dass innerhalb einer Minute nur eine einzige Abfolge ausgeführt wird.

Die Anzeigeeinheit, welche das entsprechende 5-Minuten-Intervall anzeigt, kann ebenfalls in den Anzeigezyklus miteinbezogen werden. In diesem Fall ist die Anzeigeeinheit Teil des vorgenannten Anzeigezyklus und wird über die Steuerungsmittel entsprechend angesteuert, indem die Leuchtmittel zum Ausstrahlen von Licht in der besagten Anzeige-Farbe und/oder Intensität aktiviert und wieder deaktiviert werden. Aber auch in diesem Fall wird das 5-Minuten-Intervall bevorzugt wenigstens in der Pause T1 und insbesondere T2 angezeigt. Im anderen Fall nimmt die Anzeigeeinheit, welche das 5-Minuten-Intervall anzeigt, am genannten Anzeigezyklus nicht teil und strahlt z. B. kontinuierlich oder zyklisch Licht der zweiten Farbe und/oder Intensität aus.

Gemäss einer besonders bevorzugten Ausführungsvariante der Erfindung wird über die Steuerungsmittel, z. B. über vierte Steuerungsmittel, ein Zifferblatt simuliert, indem einige, vorzugsweise sämtlich der nicht zur Anzeige von Stunden, 5-Minuten-Intervallen, und Minuten bereits zum Ausstrahlen von Licht in einer ersten und zweiten Farbe und/oder Intensität aktivierten Anzeigeeinheiten zum kontinuierlichen oder zyklischen Ausstrahlen von Licht einer dritten Farbe und/oder Intensität aktiviert werden. Auf diese Weise ist die Anordnung der Lichtquellen ständig sichtbar und gibt dem Betrachter eine Orientierungshilfe zum Ablesen der Uhrzeit. Die genannte dritte Farbe kann z. B. blau sein. Treffen die Anzeige von Stunden und 5-Minuten-Intervalle zusammen, so kann entweder eine vierte Farbe und/oder Intensität, z.B. eine Mischfarbe, wie gelb, erzeugt werden oder die betreffende Anzeigeeinheit schaltet abwechselnd von der ersten zur zweiten Farbe und zurück.

In einer Weiterbildung der Erfindung verfügt die elektronische Uhr über eine oder mehrere Schnittstellen, zur Übertragung von Daten bzw. Datensignalen, d.h. zum Empfangen und/oder Senden von Daten bzw. Datensignalen von anderen elektronischen Geräten, insbesondere von anderen gleichartigen elektronischen Uhren. Die Schnittstelle enthält entsprechend Mittel zum Empfangen und/oder Senden von Datensignalen. Dies geschieht bevorzugt drahtlos, z. B. mittels optischer Datenübertragung. So können z. B. Mittel vorgesehen sein, welche das gegenseitige Synchronisieren von Uhren des gleichen Typs, z. B. durch optische Signalübertragung ermöglichen. Auf diese Weise können Personen ihre Uhren gegenseitig synchronisieren.

Zum Empfangen von optischen Datensignalen enthält die elektronische Uhr bevorzugt eine optische Empfangseinheit, z. B. einen Phototransistor oder eine Photodiode. Die Empfangseinheit beinhaltet hierzu ein Elektronikmodul zum Empfangen und Verarbeiten der optischen Datensignale. Ferner ist bevorzugt auch eine optische Sendeeinheit zum Senden von optischen Datensignalen vorgesehen. Die optische Sendeeinheit kann ein zusätzliches Leuchtmittel, z. B. eine weisse LED, in der Uhr umfassen oder durch eine oder mehrere der Anzeigeeinheiten selbst ausgebildet sein. In diesem Fall enthält die Sendeeinheit entsprechende Elektronikmittel zum Aufbereiten und Senden der optischen Datensignale über die Leuchtmittel der wenigstens einen Anzeigeeinheit und/oder über eine zusätzliche optische Sendeeinheit.

Die Datensignale können z. B. die Information der aktuellen Uhrzeit zwecks Synchronisation der Uhren enthalten. Bevorzugt können über die besagte Schnittstelle neben der Uhrzeit noch weitere Einstellungen an der Uhr vorgenommen werden. Dies kann z. B. die Farbwahl für das Zifferblatt, die Stundenanzeige, die Anzeige des 5-Minuten-Intervalls oder der einzelnen Minuten sein. Ferner lässt sich bevorzugt auch ein individueller Anzeige-Modus für den Anzeigezyklus der Minutenanzeige programmieren. Im Weiteren lässt sich auf diese Weise, abhängig von der Tragart oder Montage der Uhr, auch die Lage der 12-Uhr Anzeige frei programmieren. Ferner können auch Tageszeit-abhängige Farbeinstellungen oder Lichtintensitäten für die Zeit- und Zifferblattdarstellung gewählt werden. Enthält der Mikroprozessor der Uhr eine Datumsfunktion, so können sogar Datums-abhängige, z. B. Wochentag-abhängige, Farb- und/oder Lichtintensitätseinstellungen für die Zeit- und/oder Zifferblattdarstellung gewählt werden. Es ist ferner bevorzugt vorgesehen, dass der Mikroprozessor bzw. die dazugehörige Zeitmesseinrichtung der Uhr neben Stunden und Minuten auch die Sekunden erfasst, wobei diese zweckmässig nicht angezeigt werden. Dank der Erfassung der Sekunden können die Uhren, auch wenn diese nur eine Minutenanzeige aufweisen, optimal miteinander synchronisiert werden.

All diese Programminhalte können über die beschriebene Schnittstelle von Uhr zu Uhr oder von einem mobilen Datenspeicher, wie z. B. einem USB-Stick mit optischer Sendeeinheit (z. B. eine LED), auf die Uhr übertragen werden.

Bevorzugt ist die Uhr bzw. deren Empfangselektronik so ausgelegt, dass diese die Datensignale über die optische Anzeigeeinheit, z. B. ein Bildschirm oder eine LED-Anzeige, eines elektronischen Gerätes, wie Computer, Laptop, Netbook, Mobiltelefon (z. B. iPhone), elektronische Agenda und Terminplaner (z. B. Blackberry), Navigationsgerät, etc, empfangen kann. Die optische Anzeigeeinheit dient dabei als Sendeeinheit, welche optische Datensignale z. B. in Form von Lichtimpulsen in einer bestimmten Frequenz aussendet. Gemäss einer besonders bevorzugten Ausführungsform werden die Datensignale über das Abspielen eines Videoclips an die Uhr bzw. an deren optischen Empfangseinheit übermittelt. Die Daten sind im Videoclip z. B. als eine Art Lichtimpulse erzeugende Bildfolge enthalten. So kann z. B. die Übermittlung der Datensignale mittels Videoabspielung über eine Abfolge von dunklen und hellen Bildern, insbesondere von schwarzen und weissen "Bildern" in einer definierten Geschwindigkeit erfolgen, welche die Wirkung ähnlich einem Stroboskop hat. Für diese Art der Signalübertragung kommen entsprechend elektronische Geräte, wie Kameras, Computer, Mobiltelefone zum Einsatz, welche geeignet sind, Videos abzuspielen. Die Videos mit den entsprechenden Programminhalten bzw. Steuerdaten können beispielsweise auch auf Internet-Videoportale, wie z. B. YouTube, geladen werden, von wo aus sie dann von einem beliebig grossen Personenkreis zwecks Übernahme von Programminhalten bzw. Steuerdaten auf die Uhr abgespielt werden können. Die Uhr braucht hierzu mit ihrer optischen Empfangseinheit lediglich vor das laufende Video gehalten zu werden.

Die Übertragungsgeschwindigkeiten sind gemäss dieser Technik zwar begrenzt, doch ist der Datenumfang der zu übermittelnden Programminhalte bzw. Steuerdaten, wie Uhrzeit, Datum, Farbeinstellungen, Lichtintensitätseinstellungen, Anzeigezyklen, etc. nicht allzu gross, so dass sich die Übertragungszeit trotz allem in Grenzen hält. Die vorliegende Datenübertragungsart ist nämlich bevorzugt dazu ausgelegt, lediglich Steuerdaten zur Einstellung der Uhrzeit, des Datums, der Anzeigefarbe und/oder -intensität oder der Anzeigezyklen zu übermitteln, ähnlich dem bekannten MIDI (Musical Instrument Digital Interface) Daten-Übertragungsprotokoll.

Es ist auch möglich die Programminhalte von einem Computer oder einem daran angeschlossenen Gerät, welches bevorzugt über eine optische Sende- und/oder Empfangseinheit verfügt, zu übertragen. Ein mobiler Datenspeicher enthält zweckmässig eine optische Sendeeinrichtung, z. B. in Form einer eingebauten (weissen) LED. Der mobile Datenspeicher kann z. B. einen Treiber für PC bzw. MAC Computer enthalten. Der mobile Datenspeicher ist drahtgebunden oder drahtlos mit einem Computer verbindbar, wobei über diese Verbindung Programminhalte, wie z. B. Uhrzeit, Datum, Farb- und/oder Lichtintensitätseinstellungen, Anzeigezyklen, vom Computer auf den mobilen Datenspeicher geladen werden können. Die Uhr ist folglich bevorzugt direkt oder indirekt über einen Computer konfigurierbar. Programminhalte wie Farbdarstellungen oder Anzeigezyklen können über eine entsprechende Software im Computer programmiert und wie z. B. die Uhrzeit, das Datum und andere Programminhalte direkt oder indirekt über den mobilen Datenspeicher auf die Uhr übertragen werden. Ferner kann auch eine auf einem Computer ausführbare Software zum Erstellen der beschriebenen Videoclips vorgesehen sein.

Der Phototransistor bzw. die Photodiode kann gleichzeitig auch zur Helligkeitsregelung der Anzeige eingesetzt werden, z. B. in Abhängigkeit des Umgebungslichts. Die optische Schnittstelle mit Phototransistor bzw. Photodiode und optischer Sendeeinrichtung kann z. B. in einem Wellenlängenbereich vom nahen Infrarot bis hin zum sichtbaren Licht bzw. Ultraviolett arbeiten. Bevorzugt arbeitet die Schnittstelle im Bereich des sichtbaren Lichts. Die Uhr kann ferner für einen sparsamen Umgang mit der Batterieleistung Energiemanagement-Mittel aufweisen, welche z. B. auf dem Mikroprozessor implementiert sein können. Das Energiemanagement kann z. B. eine Helligkeitsregulierung der Leuchtmittel auf Basis des Umgebungslichtes oder einen Ruhe- bzw. Schlafmodus umfassen. Ferner kann die Uhr auch einen integrierten, z. B. auf der Platine integrierten Stütz-Akkumulator enthalten, welcher gewährleistet, dass bei leerer Batterie bzw. während eines Batteriewechsels, die Grundeinstellungen, wie Uhrzeit, Datum, Farbprogramm, etc. erhalten bleiben.

Dank der beschriebenen Schnittstelle wird die freie Programmierbarkeit der Uhr erreicht, wobei an der Uhr selbst keine Bedienelemente, wie Stellräder, Einstellknöpfe oder Steckanschlüsse zum Anschliessen von externen Geräten, wie Computer oder USB-Stick, notwendig sind. Damit wird das Design der Uhr weniger von technisch notwendigen Gestaltungselementen geprägt. Da ferner die Stromversorgung zweckmässig über Batteriebetrieb mit austauschbarer Batterie oder über einen Akkubetrieb mit extern aufladbarem Akku erfolgt, sind auch keine Steckanschlüsse, z. B. für die Stromversorgung, notwendig. Durch den Verzicht auf Bedienelemente und Steckanschlüsse kann auf relativ kostengünstige Weise eine wasserdichte und sehr robuste Uhr hergestellt werden, welche sich bei entsprechender Auslegung auch ausgezeichnet zum Tauchen eignet.

In einer Weiterbildung der erfindungsgemässen Uhr sind die Anzeigeeinheiten um den zentralen Punkt als Zeitmarker in der Form eines Rechteckes oder Quadrates angeordnet, wobei die Symmetrieachsen durch den zentralen Punkt verlaufen. Ferner ist am zentralen Punkt eine zusätzliche 13. Anzeigeeinheit mit einem Leuchtmittel, vorzugsweise analog zu den Leuchtmittel der Zeitmarker, angeordnet. Die 13. Anzeigeeinheit dient zusammen mit den anderen zwölf Anzeigeeinheiten dem Anzeigen von einzelnen Buchstaben. Die Anordnung der 13 Anzeigeeinheiten erlaubt die Darstellung sämtlicher Buchstaben. So können mittels den Anzeigeeinheiten neben der Uhrzeit auch einzelne Buchstaben oder Texte angezeigt werden, wobei die Darstellung der Texte durch sequentielles Anzeigen einer Buchstabenfolge geschieht.

Die erfindungsgemässe Uhr kann in praktischer beliebiger Weise ausgeführt werden. Sie kann z. B. in Ausgestaltung einer Armbanduhr, einer Taschenuhr, einer Wanduhr, einer Tischuhr, eines Uhr-Clips, eines Fingerrings, eines Ohranhängers, eines Armbandes oder einer Aussenuhr vorliegen. Die Uhr kann z. B. in eine Fassade bzw. Wand integriert sein. Ferner kann die Uhr auch in Form einer Lichtinstallation ausgestaltet sein. Die Uhr kann z. B. eine Lichtinstallation an der Aussenhülle eines Gebäudes mit einer Mehrzahl von Fenstern bzw. Fenstereinheiten oder hinter den Fenstereinheiten im Gebäude selbst sein, wobei jeweils eine Anzeigeeinheit in eine Fenstereinheit oder einen dahinter liegenden Raum integriert ist. Die Leuchtmittel sind dabei derart im Bereich der Fenstereinheit oder dahinter angeordnet, dass diese die besagte Fenstereinheit bzw. deren Rahmen in der entsprechenden Farbe bzw. Intensität erleuchtet. Die Lichtmittel können z. B. in einer Rahmenanordnung der Fenstereinheit oder in der Fensterscheibe selbst integriert sein. Ferner ist es auch denkbar, dass die Beleuchtung der Fenstereinheit durch das Raumlicht selbst erzeugt wird.

### KURZE BESCHREIBUNG DER ZEICHNUNGEN

Im Folgenden wird der Erfindungsgegenstand anhand von bevorzugten Ausführungbeispielen, welche in den beiliegenden Zeichnungen dargestellt sind, näher erläutert. Es zeigen jeweils schematisch:
- Figur 1:: eine erste Ausführungsform einer erfindungsgemässen Uhr;
- Figur 2:: eine zweite Ausführungsform einer erfindungsgemässen Uhr;
- Figur 3a:: eine Querschnittsansicht durch die Uhr gemäss Figur 2 entlang der Linie A-A;
- Figur 3b:: die Uhr gemäss Figur 3a in Explosionsdarstellung;
- Figur 3c:: eine Draufsicht des Grundelementes;
- Figur 4:: eine dritte Ausführungsform einer erfindungsgemässen Uhr;
- Figur 5:: eine vierte Ausführungsform einer erfindungsgemässen Uhr.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

Die elektronische Uhr 1 gemäss Figur 1 enthält eine Anzeigeeinrichtung mit zwölf Anzeigeeinheiten, welche je ein Leuchtmittel 2.1-2.12 in der Ausführung von Licht aussendenden Dioden (LED's) als Stundenmarker umfassen. Die Leuchtmittel 2.1-2.12 bilden jeweils eine Lichtquelle aus und sind in klassischer Weise kreisförmig und in gleichmässigen Abständen um einen zentralen Punkt 3, hier der Kreismittelpunkt, angeordnet, ähnlich der Stundenbezeichnungen bei einer konventionellen Analoguhr. Das Leuchtmittel 2.12 entspricht hier der Anzeige 12 Uhr, das Leuchtmittel 2.1 der Anzeige 1 Uhr, etc.

Zur Darstellung des Zifferblattes leuchten die nicht zur Anzeige der Stunden und Minuten aktivierten Leuchtmittel 2.1, 2.3-2.5, 2.7-2.12 kontinuierlich oder zyklisch in einer von der Stunden- und Minutenanzeige verschiedenen, dritten Farbe, z. B. in blau. Zur Anzeige der Stunde wird die entsprechende Anzeigeeinheit, welche die anzuzeigende Stunde repräsentiert, von der Steuerungseinrichtung so angesteuert, dass das Leuchtmittel 2.6, vorzugsweise kontinuierlich, in einer ersten Farbe leuchtet. Dies kann z. B. rot sein. Zur Anzeige der 5-Minuten-Intervalle wird die entsprechende Anzeigeeinheit, welche das anzuzeigende 5-Minuten-Intervall repräsentiert, von der Steuerungseinrichtung so angesteuert, dass das Leuchtmittel 2.2, vorzugsweise kontinuierlich, in einer zweiten Farbe leuchtet. Dies kann z. B. grün sein. In der Figur 1 wird z. B. die Zeit 6:13 Uhr angezeigt. Entsprechend leuchtet das Leuchtmittel 2.6 der Anzeigeeinheit, welche 6-Uhr repräsentiert, in rot und zeigt somit 6 Uhr an. Im Weiteren leuchtet das Leuchtmittel 2.2 der Anzeigeeinheit, welche einerseits 2-Uhr und andererseits 10 Minuten (entspricht zwei 5-Minuten-Intervallen) anzeigt, in der Farbe der Anzeige für das 5-Minuten-Intervalles, hier in grün. Die aktuelle Anzahl verstrichener Minuten zwischen zwei 5-Minuten-Intervallen wird durch eine Abfolge von Anzeigezyklen in der Ausbildung eines, entsprechend der Anordnung der Leuchtmittel 2.1-2.12 im Uhrzeigersinn im Kreis umlaufenden Lichtpunktes oder Lichtbandes, dargestellt. Der umlaufende Lichtpunkt bzw. das umlaufende Lichtband wird durch eine entsprechend sequentielle Ansteuerung der Leuchtmittel 2.1-2.12 der Anzeigeeinheiten erzeugt, wie weitere oben bereits beschrieben. Ein einziger Umlauf, ausgehend von der Anzeige des aktuellen 5-Minuten-Intervalls, stellt hierbei eine Minute dar. Zur Anzeige der zusätzlichen 3 Minuten wird nun die Abfolge des Anzeigezyklus entsprechend dreimal wiederholt, bevorzugt mit einem kurzen Unterbruch zwischen jeweils zwei Umläufen, so dass der Betrachter die Anzahl Minuten abzählen kann. Die Abfolge von jeweils drei Anzeigezyklen wird bis zum nächsten Minutenwechsel so oft wiederholt, wie es innerhalb einer Minute zeitlich möglich ist, wobei zwischen den Anzeigezyklen-Abfolgen, wie oben beschrieben eine Pause von entsprechender Länge eingelegt wird, so dass der Betrachter die einzelnen Abfolgen voneinander unterscheiden kann. Beim nachfolgenden Minutenwechsel wird über die Steuerungseinrichtung eine Abfolge bestehend aus vier, nacheinander folgenden Anzeigezyklen, generiert und somit die Uhrzeit 6:14 angezeigt. Bei Erreichen des nächsten 5-Minuten-Intervalls (6:15), leuchtet lediglich die entsprechende Anzeige für 15 Minuten (3-Uhr), da keine weiteren Minuten anzuzeigen sind. Dank den beschriebenen Anzeigezyklen für einzelne Minuten, kann auf weitere Leuchtmittel für die Minutenanzeige verzichtet werden, was die Gestaltungsfreiheit erhöht, energiesparend ist, und sich positiv auf die Fertigungskosten auswirkt. Ferner hat die Implementierung der genannten Anzeigezyklen neben einer Zeitanzeigefunktion auch einen ästhetischen Effekt, indem die genannten Abfolgen von Anzeigezyklen dem an sich statischen Erscheinungsbild einer Zeitanzeige entgegen wirkt. Die erfindungsgemässe Uhr vereinigt daher technische und ästhetische Funktionen in einem.

Die Figur 2 zeigt eine zweite Ausführungsvariante der erfindungsgemässen Uhr 11, welche gleich funktioniert wie die unter Figur 1 beschriebe Uhr, weshalb an dieser Stelle nicht mehr sämtliche Merkmale wiederholt werden. Die Leuchtmittel 12.1-12.12 sind hier im Gegensatz zu Figur 1 in einem Rechteck um einen zentralen Punkt 13 angeordnet. Vorliegende Uhr zeigt die Zeit 19:22 an. Entsprechend leuchtet die Anzeigeeinheit, welche 7-Uhr repräsentiert, in rot. Die Anzeigeeinheit, welche für 4-Uhr steht, leuchtet in grün und zeigt 20 Minuten an. Die verbleibenden zwei Minuten werden, was in der Zeichnung nicht darstellbar ist, durch eine Abfolge von jeweils zwei Anzeigezyklen der oben beschriebenen Art dargestellt. Die Uhr gemäss Figur 2 weist ferner einen Phototransistor 14 auf, welcher in der Lage ist, optische Datensignale, welche von einer gleichartigen Uhr oder einer anderen elektronischen Einrichtung ausgestrahlt werden zu empfangen. Die optischen Datensignale werden beispielsweise in elektrische Ströme umgewandelt und einem Mikroprozessor zur weiteren Verarbeitung weitergeleitet. Selbstverständlich kann auch die Ausführungsvariante gemäss Figur 1 über einen entsprechenden Phototransistor 14 verfügen.

Es mag der Eindruck entstehen, der Betrachter müsse die einzelnen Anzeigezyklen zum bewussten Wahrnehmen der zwischen den 5-Minuten-Intervallen liegenden Minuten durch längeres Betrachten der Uhr aktiv abzählen, was natürlich entsprechend umständlich ist. Es hat sich jedoch gezeigt, dass nach einer kurzen Angewöhnungszeit, die durch eine Abfolge von Anzeigezyklen angezeigten Minuten vom Betrachter ohne bewusstes Abzählen der einzelnen Anzeigezyklen einer Abfolge automatisch wahrgenommen wird. Dies insbesondere dann, wenn ein Anzeigezyklus innerhalb einer kurzen Zeitspanne von z. B. einer Zehntelssekunde bis zwei Sekunden vorzugsweise bis zu einer Sekunde stattfindet und die zwischen den Anzeigezyklen liegenden Pausen nicht allzu gross sind, z. B ebenfalls weniger als 2 Sekunden, insbesondere weniger als 1 Sekunde.

In den Figuren 3a bis 3c ist der mechanische Aufbau einer erfindungsgemässen Uhr 11 gemäss der Ausführungsvariante nach Figur 2 gezeigt. Die Uhr 11 enthält ein Basiselement 33, welches eine Ausnehmung zur Aufnahme einer Batterie 34, z. B. einer Knopfzelle, enthält. Ferner enthält die Uhr 11 ein über dem Basiselement 33 angeordnete Funktionseinheit 30. Die Funktionseinheit 30 wiederum umfasst ein erstes Trägerelement 31, welches eine transparente Abdeckung 36, z. B. aus Glas oder Kunststoff, aufnimmt, sowie eine zweites, dem Basiselement 33 zugewandtes Trägerelement 32, sowie eine, zwischen dem ersten und zweiten Trägerelement 31, 32 angeordnete Elektronikeinheit 35, umfassend eine Platine mit integrierten Anzeigeeinheiten mit Leuchtmitteln 12.3 in Form von LED's, sowie mit Mikroprozessor, Speicherbaustein und entsprechenden Leiterbahnen. Das Basiselement 33 und die Funktionseinheit 30 sind über einen wieder verschliessbaren Bajonett-Verschluss 37 miteinander verbunden. Die Verschlussmittel an der Funktionseinheit 30 sind in das zweite Trägerelement 32 integriert. Die Verbindung zwischen dem Basiselement 33 und der Funktionseinheit 30, sowie zwischen dem ersten und zweiten Trägerelement 31, 32, ist mit entsprechenden Dichtungsmitteln, wie Dichtungsringen, gegen Flüssigkeitseintritt abgedichtet. Grundsätzlich müssen zum Wechseln der Batterie bzw. zur Herausnahme des Akkus zum Aufladen desselbigen vom Benutzer der Uhr jeweils nur die Verbindung zwischen dem Basiselement 33 und der Funktionseinheit 30 von Zeit zu Zeit gelöst werden. Die Abdichtung dieser Verbindung ist relativ einfach und kostengünstig. Zudem übt der robuste Bajonett-Verschluss eine optimale Verschlusskraft auf die Dichtung aus. Die Funktionseinheit 30 selbst muss höchstens durch eine Fachkraft zwecks Ausführung von Reparatur-oder Unterhaltsarbeiten an der Uhr, wie z. B. zum Auswechseln der auf der Platine aufgebrachten Stützbatterie oder von LED's geöffnet werden.

Das Basiselement 33 sowie das erste und zweite Trägerelement 31, 32 können aus Metall, insbesondere aus Stahl oder aus Kunststoff bestehen.

Da ein allfällig verwendeter Akku zum Aufladen jeweils aus der Batterie genommen und mittels externem Ladegerät aufgeladen wird bzw. da auswechselbare Batterien verwendet werden und da ferner die Datenübertragung, z. B. zum Einstellen der Uhr oder zum Übertragen von Programmfunktionen, ausschliesslich über eine optische Schnittstelle geschieht, sind keine Steckanschlüsse oder Einstellräder bzw. Einstellknöpfe oder dergleichen an der Uhr vorhanden.

Die Uhr 33 enthält ferner an allen vier Seiten Ausnehmungen 38, insbesondere Ausfräsungen zum Anbringen eines Armbandes oder eines anderen Tragelementes, wie Halsband. Diese sind jedoch nicht zwingendes Merkmal des vorliegenden Ausführungsbeispiels.

Die dritte Ausführungsform gemäss Figur 4 zeigt eine Uhr 51 aus sieben nebeneinander angeordneten, vertikal ausgerichteten Stäben oder Säulen 55.1-55.7, in welche die Leuchtmittel, d.h. LED's 52.1-52.12 der Anzeigeeinheiten integriert sind. Die Leuchtmittel 52.1-52.12 sind derart an den Stäben bzw. Säulen 55.1-55.7 angebracht und die Stäbe bzw. Säulen 55.1-55.7 sind derart relativ zueinander angeordnet, dass die Leuchtmittel 52.1-52.12 eine um einen zentralen Punkt 53 geführte Anordnung entsprechend den Stundenmarker einer Uhr aufweisen. Die Anzeigeeinheiten für die Paarungen 6-Uhr und 12-Uhr; 7-Uhr und 11-Uhr; 8-Uhr und 10-Uhr; 1-Uhr und 5-Uhr sowie für 2-Uhr und 4-Uhr sind jeweils auf einem gemeinsamen Stab bzw. Säule in einem entsprechenden vertikalen Abstand angeordnet. Das Prinzip der Zeitanzeige ist analog zur ersten und zweiten Ausführungsvariante gemäss den Figuren 1 und 2, weswegen an dieser Stelle auf eine Wiederholung der entsprechenden Merkmale verzichtet wird.

Die vierte Ausführungsform gemäss der Figur 5 zeigte eine Uhr 61, welche durch die Beleuchtung von einzelnen Fenstereinheiten 65 eines mehrstöckigen Gebäudes 64 gebildet wird. Zur Ausbildung der Uhr wird also auf die vorhandene Gebäudeinfrastruktur zurückgegriffen. Die Anzeigeeinheiten, welche die zwölf Stundenmarker einer Uhr darstellen sollen, werden also durch einzelne Fenstereinheiten 65 gebildet, wobei eine Fenstereinheit 65 durch eine Rahmenanordnung gegenüber benachbarten Fenstereinheiten 65 abgegrenzt ist. Die Leuchtmittel 62.1-62.12 der Anzeigeeinheiten beleuchten nun diese Fenstereinheit 65. Die Leuchtmittel 62.1-62.12, z. B. LED's, können an der Aussenhülle des Gebäudes im Bereich der Rahmenanordnung der entsprechenden Fenstereinheiten 65 angeordnet sein bzw. in die Rahmenanordnung eingelassen sein. Die Leuchtmittel 62.1-62.12 können auch in der Fensterscheibe selbst eingelassen sein. Ist jeder Fenstereinheit ein abgeschlossener Raum im Gebäude zugeordnet, so können die Leuchtmittel 62.1-62.12 auch durch die Raumbeleuchtung selbst ausgebildet werden.

Zur Darstellung der Stundenanzeige an der Gebäudeaussenhülle werden nun gezielt Fenstereinheiten um einen zentralen Punkt beleuchtet. In der Regel ist das auf diese Weise gebildete "Zifferblatt" rechteckförmig oder quadratisch analog zur Darstellung zur zweiten Ausführungsvariante. Da die einzelnen Fenstereinheiten im Gegensatz zu den ersten beiden vorangehenden Ausführungsvarianten von Grund auf nicht als Anzeigeeinheiten erkennbar sind, d.h. es nicht ersichtlich ist, welche Fenstereinheiten als Stundenmarker der Anzeigeeinheiten dienen, werden in der vorliegenden Ausführungsform auch die nicht die Zeit anzeigenden Anzeigeeinheiten zur Darstellung des "Zifferblattes" entsprechend beleuchtet. Die Anzeige des Zifferblattes, der Stunde und der Minuten bzw. der 5-Minuten-Intervalle geschieht über unterschiedliche Farben und/oder Intensitäten des Lichtes. Zwischen zwei Anzeigeeinheiten ist jeweils mindestens eine Fenstereinheit, welche nicht in der Farbe oder Intensität der Anzeigeeinheiten beleuchtet ist, bzw. vorzugsweise gar nicht beleuchtet ist. Grundsätzlich brauchen die Fenstereinheiten, welche nicht Teil des Zifferblattes sind, nicht unbedingt komplett abgedunkelt zu sein. Sie können durchaus auch beleuchtet sein, z. B. wenn ein dahinter angeordneter Raum noch ausgeleuchtet werden muss. Es ist jedoch darauf zu achten, dass die Zifferblatt- bzw. Zeitanzeige sich farblich und/oder intensitätsmässig genügend von den anderen Fenstereinheiten abhebt. Das Prinzip der Zeitanzeige ist analog zur ersten, zweiten und dritten Ausführungsvariante, weswegen an dieser Stelle auf eine Wiederholung der entsprechenden Merkmale verzichtet wird.

Werden zusätzlich Leuchtmittel zur Beleuchtung der Fenstereinheiten angebracht, z. B. im Rahmen, so können diese direkt über die vorhandene Hausinstallation angeschlossen werden. In der Regel ist bei modernen Gebäuden eine ausreichende Verkabelung für Elektroinstallationen vorhanden, welche in der Regel über eine zentrale Steuerung geführt ist. Somit kann die Uhr in der Regel ohne grossen Zusatzaufwand über die bereits vorhandene Haustechnik gesteuert werden. Die entsprechende Steuerung braucht nur noch entsprechend programmiert zu werden.

Neben den gezeigten Ausführungsformen sind noch unzählige weitere Ausführungsvarianten denkbar, welche z. B. in Form von Kunstobjekten realisiert sein können. Das erfindungsgemässe Anzeigeprinzip für die Uhrzeit eröffnet ein fast beliebig grosses Anwendungsspektrum für die Uhr. So können z. B. auch Natur- oder Kunststeine als Grundkörper für die Uhr dienen, in deren Oberflächen die Leuchtmittel der Anzeigeeinheiten, z. B. LED's, eingelassen sind.

### BEZUGSZEICHENLISTE

- 1: elektronische Uhr
- 2.1-2.12: LED's zur Zeitanzeige
- 3: zentraler Punkt
- 11: elektronische Uhr
- 12.1-12.12: LED's zur Zeitanzeige
- 13: zentraler Punkt
- 14: Phototransistor
- 30: Funktionseinheit
- 31: erstes Trägerelement
- 32: zweites Trägerelement
- 33: Basiselement
- 34: Batterie
- 35: Elektronikbaueinheit
- 36: transparente Schutzabdeckung
- 37: Bajonett-Verschluss
- 38: Ausnehmung für ein Tragelement
- 51: elektronische Uhr
- 52.1-52.12: LED's zur Zeitanzeige
- 53: zentraler Punkt
- 55.1-55.7: Säulen / Stäbe
- 61: elektronische Uhr
- 62.1-62.12: Leuchtmittel zur Zeitanzeige
- 63: zentraler Punkt
- 64: mehrstöckiges Gebäude
- 65: Fenstereinheiten

## Patentansprüche

1. Elektronische Uhr (1; 11) mit einer Anzeigeeinrichtung, enthaltend nur zwölf optoelektronische Anzeigeeinheiten, wobei jede Anzeigeeinheit Leuchtmittel (2.1-2.12; 12.1-12.12) zur Ausbildung einer gegenüber den anderen Anzeigeeinheiten optisch abgrenzbaren Lichtquelle enthält, und die Leuchtmittel (2.1-2.12; 12.1-12.12) in Abständen um einen zentralen Punkt (3; 13) an Stellen entsprechend zwölf Stundenmarken angeordnet sind, zum Darstellen der Stunden und Minuten, und ferner enthaltend einen Mikroprozessor mit einer elektronischen Steuerungseinrichtung zur Ansteuerung der einzelnen Anzeigeeinheiten, wobei
die Anzeigeeinheiten, insbesondere deren Leuchtmittel (2.1-2.12; 12.1-12.12), und die Steuerungseinrichtung derart ausgelegt sind, dass diese in der Lage sind, Licht in mindestens zwei unterschiedlichen Farben und/oder Intensitäten auszusenden, und die Steuerungseinrichtung Steuerungsmittel zur Anzeige der Stunden, der 5-Minuten-Intervalle und der zwischen den 5-Minuten-Intervallen liegenden Minuten umfasst, wobei die Steuerungsmittel:
a. dazu ausgelegt sind, die Stunden an der entsprechenden Anzeigeeinheit, welche aufgrund ihrer Position in der Anordnung der aktuellen Stunde entspricht, durch kontinuierliches oder zyklisches Aussenden von Licht einer ersten Farbe und/oder Intensität darzustellen; und
b. dazu ausgelegt sind, die 5-Minuten-Intervalle an der entsprechenden Anzeigeeinheit, welche aufgrund ihrer Position in der Anordnung dem aktuellen 5-Minuten-Intervall entspricht, durch kontinuierliches oder zyklisches Aussenden von Licht einer zweiten Farbe und/oder Intensität darzustellen, und
c. dazu ausgelegt sind, die zwischen zwei 5-Minuten-Intervallen liegenden Minuten durch zeitlich begrenztes Ausstrahlen von Licht unter Ausbildung eines Anzeigezyklus durch eine oder mehrere und bevorzugt sämtliche Anzeigeeinheiten, welche von der das jeweilige 5-Minuten-Intervall anzeigenden Anzeigeeinheit verschiedenen sind, anzuzeigen,
**dadurch gekennzeichnet, dass**
die Steuerungsmittel dazu ausgelegt sind, dass diese die Anzeigeeinheit derart anzusteuern vermögen, dass durch ein, vom angezeigten 5-Minuten-Intervall ausgehendes umlaufendes Licht oder Lichtband der Anzeigezyklus erzeugt wird, welcher bei Erreichen des angezeigten 5-Minuten-Intervalls abgeschlossen ist, und der Anzeigezyklus jeweils der Anzeige einer einzelnen Minute entspricht, und der Anzeigezyklus unter Ausbildung einer Abfolge in einer Anzahl wiederholt wird, welcher der zwischen zwei 5-Minuten-Intervallen liegenden aktuellen Anzahl Minuten entspricht..

2. Elektronische Uhr gemäss Anspruch 1, **dadurch gekennzeichnet, dass** die Steuerungsmittel dazu ausgelegt sind, mit den nicht zur Anzeige von Minuten und Stunden aktivierten Anzeigeeinheiten durch kontinuierliches oder zyklisches Aussenden von Licht einer dritten Farbe und/oder Intensität ein Zifferblatt zu simulieren.

3. Elektronische Uhr gemäss einem der Ansprüche 1 bis 2, **dadurch gekennzeichnet, dass** die Leuchtmittel (2.1-2.12; 12.1-12.12) der Anzeigeeinheiten um einen zentralen Punkt (3, 13) angeordnete sind, und die Steuerungsmittel derart ausgelegt sind, dass diese die Anzeigeeinheiten derart anzusteuern vermögen, dass mit einem, vom angezeigten 5-Minuten-Intervall ausgehenden, im Uhrzeiger- oder Gegenuhrzeigersinn umlaufenden Licht oder Lichtband ein Anzeigezyklus erzeugt wird, welcher bei Erreichen des angezeigten 5-Minuten-Intervalls abgeschlossen ist.

4. Elektronische Uhr gemäss einem der Ansprüche 1 bis 3, **dadurch gekennzeichnet, dass** die Leuchtmittel (2.1-2.12; 12.1-12.12) in wenigstens zwei, vorzugsweise wenigstens drei Farben und/oder Lichtintensitäten schaltbar sind.

5. Elektronische Uhr gemäss einem der Ansprüche 1 bis 4, **dadurch gekennzeichnet, dass** die Leuchtmittel (2.1-2.12; 12.1-12.12) durch jeweils mehrere Leuchtdioden gebildet werden, welche jeweils Licht in einer bestimmten Farbe und/oder Intensität auszustrahlen vermögen.

6. Elektronische Uhr gemäss einem der Ansprüche 1 bis 4, **dadurch gekennzeichnet, dass** die Leuchtmittel jeweils bevorzugt RGB-LED's sind.

7. Elektronische Uhr nach einem der Ansprüche 1 bis 6, **dadurch gekennzeichnet, dass** die Uhr (11) eine Schnittstelle (14) zum Empfangen und/oder Senden von Datensignalen von anderen elektronischen Geräten, insbesondere von anderen gleichartigen elektronischen Uhren (11), aufweist.

8. Elektronische Uhr nach Anspruch 7, dass die elektronische Uhr (11) eine optische Schnittstelle (14), vorzugsweise ein Phototransistor oder eine Photodiode, zum Empfangen von Datensignalen von anderen gleichartigen Uhren (11), einem mobilen Datenspeicher, einem Computer und/oder einem daran angeschlossenen Gerät enthält.

9. Elektronische Uhr nach einem der Ansprüche 1 bis 8, **dadurch gekennzeichnet, dass** die Uhr eine Armbanduhr (1, 11), eine Wanduhr, eine Fassadenuhr, eine Turmuhr, eine Tischuhr, ein Uhren-Clip oder eine Aussenuhr ist.

10. Elektronische Uhr nach einem der Ansprüche 1 bis 9, **dadurch gekennzeichnet, dass** die Uhr (62) eine Lichtinstallation an einem Gebäude (64), insbesondere an der Aussenhülle eines Gebäudes (64), enthaltend eine Mehrzahl von Fenstereinheiten, ist, wobei die die Stundenmarker darstellenden Anzeigeeinheiten durch jeweils beleuchtete Fenstereinheiten (65) ausgebildet und um einen zentralen Punkt angeordnet sind, und wobei die Leuchtmittel (62.1-62.12) der Anzeigeeinheiten derart im Bereich der Fenstereinheiten 65 oder einem dahinter liegenden Raum angeordnet sind, dass die betreffende Fenstereinheit 65 und/oder deren Rahmenanordnung in der entsprechenden Farbe und/oder Intensität beleuchtbar ist.

11. Verfahren zur Zeitanzeige bei einer elektronischen Uhr (1, 11), insbesondere nach einem der Ansprüche 1 bis 10, mit einer Anzeigeeinrichtung, enthaltend nur zwölf optoelektronische Anzeigeeinheiten, wobei jede Anzeigeeinheit Leuchtmittel (2.1-2.12; 12.1-12.12) zur Ausbildung einer gegenüber den anderen Anzeigeeinheiten optisch abgrenzbaren Lichtquelle enthält, und die Leuchtmittel (2.1-.2.12; 12.1-12.12) in Abständen um einen zentralen Punkt (3; 13) an Stellen entsprechend zwölf Stundenmarken angeordnet sind, zum Darstellen der Stunden und Minuten, und ferner enthaltend einen Mikroprozessor mit einer elektronische Steuerungseinrichtung zur Ansteuerung der einzelnen Anzeigeeinheiten, wobei
die Anzeigeeinheiten, insbesondere deren Leuchtmittel (2.1-2.12; 12.1-12.12), und die Steuerungseinrichtung derart ausgelegt sind, dass diese Licht in mindestens zwei unterschiedlichen Farben und/oder Intensitäten aussenden, und die Steuerungseinrichtung Steuerungsmittel zur Anzeige der Stunden, der 5-Minuten-Intervalle und der zwischen den 5-Minuten-Intervallen liegenden Minuten umfasst, wobei
a. die Stunden an der entsprechenden Anzeigeeinheit, welche aufgrund ihrer Position in der Anordnung der aktuellen Stunde entspricht über die Steuerungsmittel durch kontinuierliches oder zyklisches Aussenden von Licht einer ersten Farbe und/oder Intensität dargestellt werden; und
b. die 5-Minuten-Intervalle an der entsprechenden Anzeigeeinheit, welche aufgrund ihrer Position in der Anordnung dem aktuellen 5-Minuten-Intervall entspricht über die Steuerungsmittel durch kontinuierliches oder zyklisches Aussenden von Licht einer zweiten Farbe und/oder Intensität dargestellt werden; und
c. die zwischen zwei 5-Minuten-Intervallen liegenden, aktuellen Minuten über die Steuerungsmittel durch zeitlich begrenztes Ausstrahlen von Licht unter Ausbildung eines Anzeigezyklus durch eine oder mehrere und bevorzugt sämtliche Anzeigeeinheiten, welche von der das jeweilige 5-Minuten-Intervall anzeigenden Anzeigeeinheit verschiedenen sind, angezeigt werden,
**dadurch gekennzeichnet, dass**
ein vollständiger Anzeigezyklus durch ein, vom angezeigten 5-Minuten-Intervall ausgehendes umlaufendes Licht oder Lichtband erzeugt wird, und der Anzeigezyklus abgeschlossen ist, wenn das umlaufendes Licht oder Lichtband das angezeigte 5-Minuten-Intervall wieder erreicht, und der Anzeigezyklus jeweils der Anzeige einer einzelnen Minute entspricht, und der Anzeigezyklus unter Ausbildung einer Abfolge in einer Anzahl wiederholt wird, welcher der zwischen zwei 5-Minuten-Intervallen liegenden aktuellen Anzahl Minuten entspricht.

12. Verfahren gemäss Anspruch 11, **dadurch gekennzeichnet, dass** durch kontinuierliches oder zyklisches Aussenden von Licht einer dritten Farbe und/oder Intensität mit den, zum besagten Zeitpunkt zur Anzeige von einzelnen Minuten, 5-Minuten-Intervallen oder Stunden nicht aktivierten bzw. benötigten Anzeigeeinheiten ein Zifferblatt simuliert wird.

13. Verfahren gemäss einem der Ansprüche 11 bis 12, **dadurch gekennzeichnet, dass** über eine optische Schnittstelle Programminhalte bzw. Steuerdaten zur Einstellung der Uhrzeit, des Datums, für Farb- und/oder Lichtintensitätseinstellungen für die Zeit- und Zifferblattdarstellung oder für die Anzeigezyklen, von einer weiteren, gleichartigen Uhr, einem mobilen Datenspeicher mit optischer Sendeeinheit oder über ein auf dem Bildschirm eines elektronischen Gerätes abgespielten Videoclips auf die Uhr (11) übertragen werden.

## Claims

1. Electronic clock (1; 11) with a display device, comprising only twelve optoelectronic display units, wherein every display unit comprises lighting means (2.1-2.12; 12.1-12.12) for forming a light source capable of being optically separated from the other display units, and the lighting means (2.1-2.12; 12.1-12.12) are arranged with a space between one another around a central point (3; 13) at positions corresponding to twelve hour markings, for displaying the hours and minutes, and furthermore comprising a microprocessor with an electronic control device for driving the individual display units, wherein
the display units, in particular their lighting means (2.1-2.12; 12.1-12.12) and the control device are designed in such a manner, that they are in a position to emit light in at least two different colours and/or intensities, and the control device comprises control means for displaying the hours, the 5-minute intervals and the minutes between the 5-minute intervals, wherein the control means:
a. are designed to display the hours on the corresponding display unit, which on the basis of their position in the arrangement correspond to the current hour, this by the continuous or cyclical emitting of light of a first colour and/or intensity; and
b. are designed to display the 5-minute intervals on the corresponding display unit, which on the basis of their position in the arrangement correspond to the current 5-minute interval, this by the continuous or cyclical emitting of light of a second colour and/or intensity; and
c. are designed to display the minutes between two 5-minute intervals by the limited in time emitting of light with the formation of a display cycle by one or several or in preference all display units, which are different from the display unit indicating the respective 5-minute interval,
**characterised in that**
the control means are designed to be capable of driving the display unit in such a manner, that a circulating light or light band of the display cycle emanating from the displayed 5-minute interval is produced, which upon reaching the indicated 5-minute interval is concluded, and the display cycle respectively corresponds to the display of an individual minute, and the display cycle by the forming of a sequence is repeated in a number, which corresponds to the current number of minutes between two 5-minute intervals.

2. Electronic clock in accordance with claim1, **characterised in that** the control means are designed to simulate a clock dial with the display units not activated for the indication of minutes and hours by the continuous or cyclical emitting of light of a third colour and/or intensity.

3. Electronic clock in accordance with one of the claims 1 to 2, **characterised in that** the lighting means (2.1-2.12; 12.1-12.12) of the display means are arranged around a central point (3, 13), and that the control means are designed in such a manner, that they are capable of driving the display units in such a manner, that with, departing from the indicated 5-minute interval, a light or light band circulating in a clockwise or counter-clockwise direction, a display cycle is produced, which is concluded when the indicated 5-minute interval has been reached.

4. Electronic clock in accordance with one of the claims 1 to 3, **characterised in that** the lighting means (2.1-2.12; 12.1-12.12) are switchable in at least two, in preference in at least three colours and/or light intensities.

5. Electronic clock in accordance with one of the claims 1 to 4, **characterised in that** the lighting means (2.1-2.12; 12.1-12.12) are respectively formed by several light-emitting diodes, which respectively are capable of emitting light with a certain colour and/or intensity.

6. Electronic clock in accordance with one of the claims 1 to 4, **characterised in that** the lighting means respective in preference are RGB-LED's.

7. Electronic clock in accordance with one of the claims 1 to 6, **characterised in that** the clock (11) comprises an interface (14) for receiving and/or transmitting data signals from other electronic devices, in particular from other electronic clocks (11) of the same type.

8. Electronic clock in accordance with claim 7, that the electronic clock (11) comprises an optical interface (14), in preference a phototransistor or a photodiode, for receiving data signals from other clocks (11) of the same type, a mobile data storage device, a computer and/or a device connected to it.

9. Electronic clock in accordance with one of the claims 1 to 8, **characterised in that** the clock is a wrist-watch (1, 11), a wall clock, a façade clock, a tower clock, a table clock, a watch clip or an outside clock.

10. Electronic clock in accordance with one of the claims 1 to 9, **characterised in that** the clock (62) is a light installation on a building (64), in particular on the outer shell of a building (64), comprising a plurality of window units, wherein the display units representing hour markers are formed by respectively illuminated window units (65) and arranged around a central point, and wherein the lighting means (62.1-62.12) of the display units are arranged in such a manner in the area of the window units (65) or in a room located behind it, that the window unit (65) concerned and/or its frame arrangement is capable of being illuminated in the corresponding colour and/or with the corresponding intensity.

11. Method for the time indication in case of an electronic clock (1, 11), in particular in accordance with one of the claims 1 to 10, with a display device, comprising only twelve optoelectronic display units, wherein every display unit comprises lighting means (2.1-2.12; 12.1-12.12) for forming a light source which is optically delimitable versus the other display units, and the lighting means (2.1-2.12; 12.1-12.12) are arranged around a central point (3; 13) with a distance between one another at points corresponding to twelve hour markers, for representing the hours and minutes, and furthermore comprising a microprocessor with an electronic control unit for driving the individual display units, wherein
the display units, in particular their lighting means (2.1-2.12; 12.1-12.12) and the control unit are designed in such a manner, that they emit light in at least two different colours and/or intensities, and the control device comprises control means for displaying the hours, the 5-minute intervals and the minutes between the 5-minte intervals wherein
a. the hours on the corresponding display unit, which on the basis of its position in the arrangement corresponds to the current hour are indicated by the control means by continuous or cyclical emission of light of a first colour and/or intensity; and
b. the 5-minute intervals on the corresponding display unit, which on the basis of its position in the arrangement corresponds to corresponds to the current 5-minute interval are indicated by the control means by continuous or cyclical emission of light of a second colour and/or intensity; and
c. the current minutes between two 5-minute intervals by the control means are indicated by limited in time emission of light with the forming of a display cycle by one or by several and in preference by all display units, which differ from the display unit indicating the respective 5-minute intervals,
**characterised in that**
a complete display cycle is produced by a light or light band departing from the indicated 5-minute interval, and the display cycle is completed, when the circulating light or light band reaches the indicated 5-minute interval again, and the display cycle respectively corresponds to the indication of a single minute, and the display cycle is repeated with the forming of a sequence in a number, which corresponds to the current number of minutes between two 5-minute intervals.

12. Method in accordance with claim 11, **characterised in that** by continuous or cyclical emission of light of a third colour and/or intensity with the, at the mentioned point in time not activated, resp., required display units for the indication of individual minutes, 5-minute intervals or hours, a clock dial is simulated.

13. Method in accordance with one of the claims 11 to 12, **characterised in that** through an optical interface program contents, resp., control data for setting the time, the date, for colour and/or light intensity adjustments for indicating the time - and clock dial display or for the display cycles are transmitted by a further clock of the same type, a mobile data store with optical transmission unit or through a video clip played on the screen of an electronic device are transmitted to the clock (11).

## Revendications

1. Horloge électronique (1; 11) présentant un dispositif d'affichage et ne contenant que douze unités optoélectroniques d'affichage,
chaque unité d'affichage contenant des moyens d'éclairage (2.1-2.12; 12.1-12.12) qui forment une source de lumière qui peut être délimitée visuellement des autres unités d'affichage,
les moyens d'éclairage (2.1-2.12; 12.1-12.12) étant disposés à distance d'un point central (3; 13) en des emplacements qui correspondent aux douze repères d'heure pour représenter les heures et les minutes et contenant en outre un microprocesseur doté d'un dispositif électronique de commande qui commande les différentes unités d'affichage,
les unités d'affichage et en particulier leurs moyens d'éclairage (2.1-2.12; 12.1-12.12) et le dispositif de commande étant conçus de manière à être en mesure d'émettre de la lumière en au moins deux couleurs et/ou intensités différentes,
le dispositif de commande comprenant des moyens de commande d'affichage des heures, d'intervalles de 5 minutes et des minutes situées entre les intervalles de 5 minutes, les moyens de commande étant conçus :
a. pour représenter les heures sur l'unité d'affichage qui, du fait de sa position, correspond à la position de l'heure en cours, par émission continue ou cyclique de lumière d'une première couleur et/ou d'une première intensité,
b. pour représenter les intervalles de 5 minutes sur l'unité d'affichage qui, du fait de sa position dans l'agencement, correspond à l'intervalle de 5 minutes en cours, par émission continue ou cyclique de lumière d'une deuxième couleur et/ou d'une deuxième intensité et
c. pour indiquer les minutes situées entre deux intervalles de 5 minute par émission limitée dans le temps de lumière en formant un cycle d'affichage par une ou plusieurs et de préférence toutes les unités d'affichage autres que l'unité d'affichage indiquant chaque intervalle de 5 minutes,
**caractérisée en ce que**
les moyens de commande sont conçus pour pouvoir commander l'unité d'affichage de manière à former un cycle d'affichage, partant de l'intervalle affiché de 5 minutes, par une lumière ou une bande de lumière qui tourne dans le sens des aiguilles d'une montre ou le sens contraire des aiguilles d'une montre, le cycle d'affichage étant arrêté lorsque l'intervalle de 5 minutes affiché est atteint, et
**en ce que** le cycle d'affichage correspondant chaque fois à l'affichage d'une minute et le cycle d'affichage est répété en formant une succession dont le nombre correspond au nombre effectif de minutes situé entre deux intervalles de 5 minutes.

2. Horloge électronique selon la revendication 1, **caractérisée en ce que** les moyens de commande sont conçus pour simuler un cadran en faisant émettre de manière continue ou cyclique de la lumière d'une troisième couleur et/ou d'une troisième intensité par les unités d'affichage non activées pour l'affichage des minutes et des heures.

3. Horloge électronique selon l'une des revendications 1 et 2, **caractérisée en ce que** les moyens d'éclairage (2.1-2.12; 12.1-12.12) des unités d'affichage sont disposés autour d'un point central (3; 13) et **en ce que** les moyens de commande sont conçus pour pouvoir commander les unités d'affichage de manière à former un cycle d'affichage, partant de l'intervalle affiché de 5 minutes, par une lumière ou une bande de lumière qui tourne dans le sens des aiguilles d'une montre ou le sens contraire des aiguilles d'une montre, le cycle d'affichage étant arrêté lorsque l'intervalle de 5 minutes affiché est atteint.

4. Horloge électronique selon l'une des revendications 1 à 3, **caractérisée en ce que** les moyens d'éclairage (2.1-2.12; 12.1-12.12) peuvent être commutés en au moins deux et de préférence au moins trois couleurs et/ou intensités lumineuses.

5. Horloge électronique selon l'une des revendications 1 à 4, **caractérisée en ce que** chacun des moyens d'éclairage (2.1-2.12; 12.1-12.12) est formé par plusieurs diodes luminescentes qui peuvent émettre chacune de la lumière d'une couleur donnée et/ou d'une intensité donnée.

6. Horloge électronique selon l'une des revendications 1 à 4, **caractérisé en ce que** chacun des moyens d'éclairage est formé de préférence de LED RGB.

7. Horloge électronique selon l'une des revendications 1 à 6, **caractérisée en ce que** l'horloge (11) présente une interface (14) permettant de recevoir et/ou d'émettre des signaux de données en provenance ou en direction d'autres appareils électroniques et en particulier d'autres horloges électroniques (11) de même type.

8. Horloge électronique selon la revendication 7, **caractérisée en ce que** l'horloge électronique (11) présente une interface optique (14), de préférence un phototransistor ou une photodiode, qui permet de recevoir les signaux de données d'autres horloges (11) de même type, d'une mémoire mobile de données, d'un ordinateur et/ou d'un appareil qui y est raccordé.

9. Horloge électronique selon l'une des revendications 1 à 8, **caractérisée en ce que** l'horloge est une montre bracelet (1, 11), une horloge murale, une horloge de façade, une horloge de porte, une horloge de table, une pince d'horloge ou une horloge extérieure.

10. Horloge électronique selon l'une des revendications 1 à 9, **caractérisée en ce que** l'horloge (62) est une installation lumineuse disposée sur un bâtiment (64), en particulier sur l'enveloppe extérieure d'un bâtiment (64), et contenant plusieurs unités de fenêtre, les unités d'affichage représentant les repères d'heure étant chacun formé par des unités de fenêtre (65) éclairées et disposées autour d'un point central, les moyens d'éclairage (62.1-62.12) des unités d'affichage étant disposés au niveau des unités de fenêtre (65) ou d'un local situé derrière celles-ci de telle sorte que l'unité de fenêtre (65) concernée et/ou son encadrement puissent être éclairés en la couleur et/ou l'intensité correspondantes.

11. Procédé d'affichage du temps par une horloge électronique (1, 11), en particulier selon l'une des revendications 1 à 10, à l'aide d'un dispositif d'affichage qui contient uniquement douze unités optoélectroniques d'affichage,
chaque unité d'affichage contenant des moyens d'éclairage (2.1-2.12; 12.1-12.12) qui forment une source de lumière qui peut être délimitée visuellement des autres unités d'affichage,
les moyens d'éclairage (2.1-2.12; 12.1-12.12) étant disposés à distance d'un point central (3; 13) en des emplacements qui correspondent aux douze repères d'heure pour représenter les heures et les minutes et contenant en outre un microprocesseur doté d'un dispositif électronique de commande qui commande les différentes unités d'affichage,
les unités d'affichage et en particulier leurs moyens d'éclairage (2.1-2.12; 12.1-12.12) et le dispositif de commande étant conçus de manière à être en mesure d'émettre de la lumière en au moins deux couleurs et/ou intensités différentes,
le dispositif de commande comprenant des moyens de commande d'affichage des heures, d'intervalles de 5 minutes et des minutes situées entre les intervalles de 5 minutes, et
a. l'heure étant représentée sur l'unité d'affichage qui, du fait de sa position, correspond à la position de l'heure en cours, par émission continue ou cyclique de lumière d'une première couleur et/ou d'une première intensité,
b. les intervalles de 5 minutes étant représentés sur l'unité d'affichage qui, du fait de sa position dans l'agencement, correspond à l'intervalle de 5 minutes en cours, par émission continue ou cyclique de lumière d'une deuxième couleur et/ou d'une deuxième intensité et
c. les minutes situées entre deux intervalles de 5 minute étant représentées par émission limitée dans le temps de lumière en formant un cycle d'affichage par une ou plusieurs et de préférence toutes les unités d'affichage autres que l'unité d'affichage indiquant chaque intervalle de 5 minutes,
**caractérisé en ce que**
un cycle d'affichage complet est formé, par une lumière ou une bande de lumière qui tourne dans le sens des aiguilles d'une montre ou le sens contraire des aiguilles d'une montre en partant de l'intervalle affiché de 5 minutes,
**en ce que** le cycle d'affichage est arrêté lorsque l'intervalle de 5 minutes affiché est atteint,
**en ce que** le cycle d'affichage correspondant chaque fois à l'affichage d'une minute et
**en ce que** le cycle d'affichage est répété en formant une succession dont le nombre correspond au nombre effectif de minutes situé entre deux intervalles de 5 minutes.

12. Procédé selon la revendication 11, **caractérisé en ce que** par émission continue ou cyclique de lumière d'une troisième couleur et/ou d'une troisième intensité, un cadran est simulé par les unités d'affichage non activées ou nécessaires à l'instant donné pour afficher les différentes minutes, les intervalles de 5 minutes ou les heures.

13. Procédé selon l'une des revendications 11 et 12, **caractérisé en ce que** le contenu de programmes ou des données de commande permettant de régler l'heure, la date, la couleur et/ou l'intensité de la représentation du temps, le cadran ou les cycles d'affichage sont transmises à l'horloge (11) par l'intermédiaire d'une interface optique depuis une autre horloge similaire, une mémoire mobile de données dotée d'une unité optique d'émission ou par l'intermédiaire d'un vidéoclip joué sur l'écran d'un appareil électronique.
